# EUROPÄISCHE PATENTSCHRIFT

(11) **EP 0 814 006 B1**
(45) Veröffentlichungstag und Bekanntmachung des Hinweises auf die Patenterteilung: **26.03.2003**
(21) Anmeldenummer: 97109808.2
(22) Anmeldetag: 17.06.1997
(51) Int. Cl.: B61L 15/00

(54) **Anordnung und Verfahren zur Erkennung des Wagenstandes und der Einstellrichtung der Wagen in einem Zug oder Wagenverbund**
Device and method for detecting the position of a wagon and the direction setting of the wagon in a train or a vehicle train
Dispositif et procédé pour détecter la position d'un wagon et le réglage de la direction du wagon dans un train ou dans un train de véhicules

(30) Priorität: 21.06.1996 DE 19624777
(43) Veröffentlichungstag der Anmeldung: 29.12.1997
(73) Patentinhaber: Deutsche Bahn Aktiengesellschaft, 10365 Berlin (DE)
(72) Erfinder: Saalfeld, Peter, 38889 Blankenburg (DE); Fieck, Harald, 38889 Blankenburg (DE); Pannier, Eberhard, 38889 Blankenburg (DE); Hartmann, Gerald, 38889 Blankenburg (DE); Grille, Klaus, 38889 Blankenburg (DE); Sauer, Dirk, 01219 Dresden (DE)

(56) Entgegenhaltungen:
- DE-A- 2 100 770
- DE-A- 3 209 157
- DE-U- 29 521 037

## Beschreibung

Die Erfindung betrifft eine Anordnung und ein Verfahren zur Erkennung des Wagenstandes und der Einstellrichtung der Wagen in einem Zug oder Wagenverbund.

Es ist gemäß der DE-OS 21 00 770 eine Einrichtung bekannt, mit der in einem Zug die Stirnseite eines Wagens, die der Lokomotive zugewandt ist, bestimmbar ist. Auf den oder dem Wagen eines Zuges ist parallel zu einer in einer Übertragungsleitung für eine Steuerungs- und Befehlsübertragung von der Lokomotive zu den einzelnen Wagen angeordneten Trennstelle ein Spannungsvergleichsgerät angeordnet. Die Trennstellen können durch je einen Schalter geschlossen oder unterbrochen werden. Bei geöffneter Trennstelle liegt auf der einen Seite eine von der Lokomotive kommende Spannung an, während die andere Seite spannungslos ist. Aus der ermittelbaren Spannungsdifferenz ergibt sich die Wagenrichtung.

Als eine weitere Möglichkeit zur Bestimmung des lokseitigen Endes eines Wagens ist in der o.g. Druckschrift eine Schaltungseinrichtung zur Feststellung der Phasenlage zwischen Strom und / oder Spannung vorgesehen. Die Richtungsbestimmung des Stromes und / oder der Spannung wird aus der stets durchgekuppelten Versorgungsleitung abgeleitet. An Hand eines Vergleiches: Spannung vorhanden /keine Spannung vorhanden?, und nach Zuordnung der Flussrichtungen des Stromes zu den Stirnseiten des Wagens ist es möglich, die der Lokomotive zugewandte Stirnseite des Wagen zu erkennen.

Nach diesen Schaltungsanordnungen ist es lediglich möglich, die Einstellrichtung der Wagen im Zug festzustellen. Die erstgenannte Schaltungsanordnung muss mittels des besagten Schalters unterbrochen oder geschlossen werden, um auswertbare Daten zu erhalten. Durch jeden dieser Schalter wird die Zuverlässigkeit der Schaltungsanordnung insgesamt negativ beeinflusst. Die zweitgenannte Einrichtung erweist sich nur dann als eine einfache Lösung, wenn die Stromversorgung von Verbrauchern von der Lokomotive aus erfolgt und somit die Bestimmung der Phasenlage, d.h. die Richtungsbestimmung des Stromes und / oder der Spannung, aus der stets durchgekuppelten Versorgungsleitung abgeleitet werden kann.

Für eine Zugtaufe können sogenannte logische Nummern, die zur Identifizierung der Wagen, vorzugsweise Güterwagen, eines Zuges oder Wagenverbundes für die technologische Behandlung im schienengebundenen Transportverfahren erforderlich sind, auf der Grundlage dieser Einrichtungen nicht automatisch vergeben werden.

In der Zeitschrift Eisenbahntechnische Rundschau, Heft 4/1995, Seite 255 ff., wird eine Zugtaufe beschrieben. Es wird ein auf den Wagen eines Zuges installierter CAN-Bus (Controller Area Network) genutzt. Der CAN-Bus ist ein nachrichtenorientierter Feld-Bus, an dem alle Bus-Stationen der Wagen parallel angeschlossen sind. Jeder Bus-Station eines Wagens muss eine logische Nummer zugewiesen und ebenfalls für jede Bus-Station in Abhängigkeit von der Fahrtrichtung die links / rechts-Zuordnung getroffen sein. Dazu verfügt jeder Wagen über zwei CAN-Bus-Module, die je einer Fahrzeugstirnseite zugeordnet sind. Der CAN-Bus zwischen diesen beiden Modulen muss sich ebenfalls durch eine der besagten nachteiligen Trennstellen unterbrechen lassen. Die Zugtaufe wird durchgeführt, indem alle Wagenfunktionssteuerungen beim Kommando Zugtaufe eines Masterrechners ihre Trennstellen öffnen. Nun kann der Masterrechner das ihm zugewandte Modul des ersten Wagens ansprechen und eine logische Rechnemummer an die Wagenfunktionssteuerung übermitteln. Auf Grund des angesprochenen CAN-Moduls ist die Einstellrichtung des Wagens ermittelbar. Die Wagenfunktionssteuerung schließt nun die Trennstelle des Wagens und der Vorgang wird mit den nachfolgenden Wagen wiederholt.

Außer der unvorteilhaften Trennstelle im CAN-Bus eines jeden Wagens ist auch der erhöhte technische Aufwand durch die Anordnung von zwei CAN-Bus-Modulen von Nachteil.

Das in der Druckschrift US 4,689,602 beschriebene System wird entsprechend der festgelegten Fahrtrichtung nach der Bestimmung des vorderen Fahrzeuges zur Bestimmung der Reihenfolge von weiteren Schienenfahrzeugen im Zug verwendet. Die Reihenfolge der anderen Fahrzeuge wird durch den Start der Eingabe eines Signals an die Datenübertragungseinrichtung des vorderen Fahrzeuges und dessen Weitergabe an die folgende Datenübertragungseinrichtung des folgenden und der weiteren Fahrzeuge sowie der Auswertung der ausgegebenen Signale bestimmt, wobei die Reihenfolge in einem zentralen Speicher auf dem vorderen Fahrzeug des Zuges gespeichert wird. Nachteilig ist, dass das System auf der Basis von verschiedenen störanfälligen Steuer- und Kontrollrelais im jeweiligen Fahrzeug - für die außerdem noch eine spezielle Steuerleitung angeordnet sein muss - arbeitet. Zur Erkennung der Reihenfolge der Fahrzeuge muss die Steuerleitung ebenfalls unterbrochen werden.

Im Aufsatz Knau; Informationsübertragung im Zug - Einführung eines Zugbussystems, ZET+DET Glasers Annalen, 1993 Nr. 5, Seite 156-165; werden die Entwicklungsstufen von Zugbus-Systemen beschrieben. Für die sogenannte Zugtaufe, die das selbständige Erfassen der Fahrzeuge im Zug beinhaltet, ist es bei den bekannten Zugbus-Systemen erforderlich, dass Adern der Übertragungsleitungen bei der Inbetriebnahme unterbrochen werden müssen, was dann in jedem Fall zur Einschränkung der zu übertragenden Datenmenge führt.

Mit den in der Druckschrift US 4,689,602 und im Aufsatz von Knau beschriebenen Einrichtungen ist es nicht möglich, die Einstellrichtung eines Wagens in einem Zug oder Wagenverbund zu erkennen.

Der in den Ansprüchen angegebenen Erfindung liegt das Problem zugrunde, eine Anordnung und ein Verfahren zur Erkennung des Wagenstandes und der Einstellrichtung zu schaffen, um auf einfache Weise eine fehlerfreie Zugtaufe zu ermöglichen, wobei die Anordnung und das Verfahren erhöhte Zuverlässigkeit aufweisen.

Das Problem wird mit den Maßnahmen des Anspruches 1 und 5 gelöst. Durch die Anordnung und das Verfahren kann sowohl der Wagenstand als auch die Einstellrichtung der Wagen im Zug oder Wagenverbund automatisch und fehlerfrei ermittelt werden.

Von Vorteil ist es ebenfalls, dass keine weiteren zusätzlichen durchgehenden Leitungen im Zug oder Wagenverbund erforderlich werden. Eine Zugbildung, sprich: die Veränderung von Anzahl, Einstellrichtung und Art der Wagen sowie der Wagenstand der Wagen im Zug, ist beliebig oft änderbar.

Weitere vorteilhafte Ausgestaltungen der Erfindung sind in den Ansprüchen 2 bis 4 und 6 angegeben. Diese Weiterbildungen ermöglichen es, die Aufwendungen für die erforderlichen Einrichtungen zu minimieren sowie die Genauigkeit und die Zuverlässigkeit der ermittelten Daten und Aussagen zu erhöhen.

Ein Ausführungsbeispiel der Erfindung wird anhand der Figur erläutert.

In der Figur sind symbolhaft die zu einem Zug gehörenden Wagen, vorzugsweise Güterwagen 1, 2, 3, und eine Lokomotive L dargestellt.

Auf der Lokomotive L, die die Zugspitze bildet, ist ein Steuerrechner als Masterrechner MR angeordnet. Weiterhin ist auf der Lokomotive L eine elektrische Spannungsquelle angeordnet, die in dem ausgewählten Ausführungsbeispiel einen Gleichstrom abgibt. Auf der Lokomotive L sind entsprechend einer vorgegebenen Fahrtrichtung an den Stirnseiten je ein Aus- und ein Eingang eines Lokal Area Network LAN angeordnet. In den gleichen Aus- und Eingängen ist auch eine Spannungsversorgungsleitung L5 angeordnet. Die Spannungsversorgungsleitung L5 ist zweipolig ausgeführt. Entsprechend der Fahrtrichtung des Zuges ist unabhängig von der Einstellrichtung der Lokomotive L im Zug die linke Zugseite als Seite A und die rechte Zugseite als Seite B definiert. Eine Umkehrung dieser Definition ist möglich.

Jeder Güterwagen 1, 2, 3 ist mit den Leitungen des Lokal Area Network LAN und den Spannungsversorgungsleitungen 15, 25, 35 ausgestattet. Die Spannungsversorgungsleitungen 15, 25, 35 weisen ferner Netzein- und Netzausgangsleitungen auf. An jeder Stirnseite der Güterwagen 1, 2, 3 befindet sich je eine Netzein- und Netzausgangsleitung. Nicht benutzte Netzein- und Netzausgangsleitungen sind jeweils für sich schließbar.

Des weiteren ist als elektrischer Energiewandler auf jedem Güterwagen 1, 2, 3 jeweils eine Wagenfunktionssteuerung 14, 24, 34 für wagenspezifische Funktionen, wie zum Beispiel für das Bremsen mittels einer elektropneumatischen Bremse, angeordnet. Vor und nach jeder Wagenfunktionssteuerung 14, 24, 34 ist je ein Sensor für elektrische Messgrößen 11, 12, 21, 22, 31, 32 so angeordnet, dass damit Werte für die Stärke des Stromes in der Spannungsversorgungsleitung 15, 25, 35 ermittelbar sind. Die Sensoren für elektrische Messgrößen 11, 12, 21, 22, 31, 32 sind zur Signalverarbeitung an die jeweilige Wagenfunktionssteuerung 14, 24, 34 angeschlossen.

Ausgangspunkt für die Definition der Wagenseiten a und b sind maschinenbautechnische oder technologisch bedingte Funktionen des Wagens. Einer vorgegebenen Einbaulage der Sensoren für elektrische Messgrößen 11, 12, 21, 22, 31, 32 sind jeweils die Wagenseiten a und b zugewiesen.

Außer der Wagenfunktionssteuerung 14, 24, 34 ist als elektrischer Energiewandler jede Art von einem elektrischen Verbraucher an die durchgehende Spannungsversorgungsleitung L5, 15,25,35 zwischen den Sensoren für elektrische Messgrößen 11, 12,21, 22, 31, 32 anschließbar.

Fließt nun ein Strom in der durchgehend geschlossenen Spannungsversorgungsleitung L5, 15, 25, 35, dann erkennen die Sensoren für elektrische Messgrößen 11, 12, 21, 22, 31, 32 die Fließrichtung des Stromes entsprechend ihrer Einbaulage. Die Wagenfunktionssteuerungen 14, 24, 34 nehmen über die Sensoren für elektrische Messgrößen 11, 12, 21, 22, 31, 32 die Messwerte für die Höhe des Stromes an der Spannungsversorgungsleitung 15, 25, 35 der Güterwagen 1, 2,3 auf. Die gemessenen Stromwerte werden über Messstellen an den Masterrechner MR übermittelt.

An Hand der Anzahl der insgesamt ermittelten Stromwerte wird die Anzahl der Güterwagen 1, 2, 3 bestimmt. Für einen der Beträge oder einen Differenzbetrag der pro Güterwagen 1, 2, 3 gemessenen Stromwerte wird eine zuginteme logische Rechnemummer vergeben. Aus der zuginternen logischen Rechnernummer wird eine zuginterne Wagenstandsnummer gebildet. Über die zugintern vergebene Wagenstandsnummer lassen sich dann auch solche wagenspezifische rechentechnisch gespeicherte Daten, wie z.B. Ladegut oder Bestimmungsort, unter anderem von der Lokomotive L aus vorteilhaft abrufen.

Die gleichen ermittelten Stromwerte bilden die Grundlage für die Erkennung der Wageneinstellrichtung. Die Erkennung der Wageneinstellrichtung nimmt ein innerhalb der Wagenfunktionssteuerung angeordnetes Auswertemodul vor. Ist der für den Güterwagen 1 gemessene Stromwert am Sensor für elektrische Messgrößen 11 größer als der am Sensor für elektrische Messgrößen 12 gemessene Stromwert, dann ergibt sich nach der Auswertung eine Zuordnung der Wagenseite a zur Zugseite B und der Wagenseite b zur Zugseite A. Güterwagen 1 und Güterwagen 2 haben die gleiche Einstellrichtung.

Bei der Strommessung für den Güterwagen 3 ergibt sich ein höherer Stromwert am Sensor für elektrische Messgrößen 32 als am Sensor für elektrische Messgrößen 31, in deren Auswertung die Wagenseite a der Zugseite A und die Wagenseite b der Zugseite B zugeordnet wird. Eine solche Erkennungsmöglichkeit ist dann von Vorteil, wenn zu betätigende Be- und / oder Entladeöffnungen eines Güterwagens 1, 2, 3 fembedienbar sind und / oder ein Be- und / oder Entladen aus einer oder in nur eine Richtung erfolgen soll.

Die Anordnung und das Verfahren sind nicht auf eine bestimmte Anzahl von Wagen oder eine bestimmte Wagengattung, die in einen Zug oder Wagenverbund eingestellt werden können, beschränkt.

## Patentansprüche

1. Anordnung zur Erkennung des Wagenstandes und der Einstellrichtung eines Wagens in einem Zug oder Wagenverbund, wobei der Zug aus mindestens einem mit einem Triebfahrzeug bespannten Wagen, insbesondere einem Güterwagen, oder einem Wagenverbund, der aus mindestens zwei durch einen wageneigenen Antrieb bewegbare Wagen besteht, und der Zug oder Wagenverbund eine durchgehende Spannungsversorgungsleitung (L5, 15, 25, 35), einen Masterrechner (MR) und ein durchgehendes Lokal Area Network (LAN) aufweist, **dadurch gekennzeichnet, dass** auf den Wagen mindestens ein Sensor für elektrische Messgrößen (11, 12, 21, 22, 31, 32) jeweils vor und nach einem Anschluss eines elektrischen Energiewandlers (14, 24, 34) an einer der Adern der Spannungsversorgungsleitung (L5, 15, 25, 35) angeordnet ist, und dass die durch die Sensoren für elektrische Messgrößen (11, 12, 21, 22, 31, 32) gemessenen Werte über das Lokal Area Network (LAN) dem Masterrechner (MR) zuführbar sind und aus dem Betrag oder der Differenz der ermittelten Werte ein Wagenstandcharakteristikum und aus dem Vergleich der je Wagen gemessenen Werte die Einstellrichtung herleitbar ist.

2. Anordnung nach Anspruch 1, **dadurch gekennzeichnet, dass** die Sensoren für elektrische Messgrößen (11, 12, 21, 22, 31, 32) und die durchgehende Spannungsversorgungsleitung (L5, 15, 25, 35) galvanisch voneinander getrennt sind.

3. Anordnung nach einem der Ansprüche 1 oder 2, **dadurch gekennzeichnet, dass** der elektrische Energiewandler (14, 24, 34) eine Wagenfunktionssteuerung ist.

4. Anordnung nach einem der Ansprüche 1 bis 3, **dadurch gekennzeichnet, dass** der elektrische Energiewandler (14, 24, 34) und mindestens ein zusätzlicher elektrischer Energiewandler zwischen den Sensoren für elektrische Messgrößen (11, 12, 21, 22, 31, 32) angeordnet ist.

5. Verfahren zur Erkennung des Wagenstandes und der Einstellrichtung eines Wagens in einem Zug oder Wagenverbund, wobei der Zug aus mindestens einem mit einem Triebfahrzeug bespannten Wagen, insbesondere einem Güterwagen, oder einem Wagenverbund, der aus mindestens zwei durch einen wageneigenen Antrieb bewegbaren Wagen besteht, und der Zug oder der Wagenverbund eine durchgehende Spannungsversorgungsleitung (L5, 15, 25, 35) und ein durchgehendes Lokal Area Network (LAN) aufweist, **dadurch gekennzeichnet, dass** beim Zuschalten eines wagenintemen elektrischen Energiewandlers (14, 24, 34) an die Spannungsversorgungsleitung (L5, 15, 25, 35) Strom messungen vor und nach dem elektrischen Energiewandler (14, 24, 34) durchgeführt werden, wobei ein Betrag oder ein Differenzbetrag aus den gemessenen Werten für den Strom vor und nach dem elektrischen Energiewandler (14, 24, 34) pro Wagen (1, 2, 3) ermittelt wird, und aus dem Betrag oder dem Differenzbetrag der gemessenen Werte für den Strom eine zuginteme logische Rechnemummer erstellt und daraus eine Wagenstandsnummer der Wagen (1, 2, 3) im Zug ermittelt wird, und durch Vergleich der gemessenen Werte für den Strom je Wagen die Einstellrichtung der Wagen (1, 2, 3) im Zug ermittelt wird.

6. Verfahren nach Anspruch 5, **dadurch gekennzeichnet, dass** zur Erhöhung des Differenzbetrages für die Strom messungen mindestens ein zusätzlicher elektrischer Energiewandler zugeschaltet wird.

## Claims

1. An arrangement for determining the position and the orientation of a railroad car in a train or in interconnected railroad cars, wherein the train consists of at least one railroad car, in particular, a freight car, that is coupled to a traction vehicle or of at least two interconnected automotive railroad cars, and wherein the train or the interconnected railroad cars contain(s) a continuous voltage supply line (L5, 15, 25, 35), a master computer (MR) and a continuous Local Area Network (LAN), **characterized by** the fact that at least one sensor for respectively obtaining electric measuring variables (11, 12, 21, 22, 31, 32) upstream and downstream of a connection between an electric energy converter (14, 24, 34) and one of the leads of the voltage supply line (L5, 15, 25, 35) is arranged on the railroad car, and by the fact that the values measured by the sensors for obtaining electric measuring variables (11, 12, 21, 22, 31, 32) can be fed to the master computer (MR) via the Local Area Network (LAN), wherein a positional characteristic of the railroad cars can be derived from the amount or the differential amount between the determined values, and wherein the orientation of the railroad cars can be derived from a comparison between the values measured on each railroad car.

2. The arrangement according to Claim 1, **characterized by** the fact that the sensors for obtaining electric measuring variables (11, 12, 21, 22, 31, 32) and the continuous voltage supply line (L5, 15, 25, 35) are galvanically separated from one another.

3. The arrangement according to Claim 1 or 2, **characterized by** the fact that the electric energy converter (14, 24, 34) consists of a functional control of the railroad car.

4. The arrangement according to one of Claims 1 - 3, **characterized by** the fact that the electric energy converter (14, 24, 34) and at least one additional electric energy converter are arranged between the sensors for obtaining electric measuring variables (11, 12, 21, 22, 31, 32).

5. A method for determining the position and the orientation of a railroad car in a train or in interconnected railroad cars, wherein the train consists of at least one railroad car, in particular, a freight car, that is coupled to a traction vehicle or of at least two interconnected automotive railroad cars, and wherein the train or the interconnected railroad cars contain a continuous voltage supply line (L5, 15, 25, 35) and a continuous Local Area Network (LAN), **characterized by** the fact that, when connecting an internal electric energy converter (14, 24, 34) of the railroad car to the voltage supply line (L5, 15, 25, 35), current measurements are carried out upstream and downstream of the electric energy converter (14, 24, 34), wherein an amount or a differential amount between the values for the current measured upstream and downstream of the electric energy converter (14, 24, 34) is determined for each railroad car (1, 2, 3), and by the fact that an internal logic computer number of the train is determined from the amount or the differential amount between the measured values for the current, wherein a positional number of the railroad cars (1, 2, 3) in the train is determined from this logic computer number, and wherein the orientation of the railroad cars (1, 2, 3) in the train is determined by comparing the values for the current measured on each railroad car.

6. The method according to Claim 5, **characterized by** the fact that at least one additional electric energy converter is connected in order to increase the differential value for the current measurements.

## Revendications

1. Installation pour la reconnaissance de la situation d'un wagon et du sens de positionnement d'un positionnement d'un wagon dans un train ou un assemblage de wagons, le train consistant en au moins un wagon, notamment un wagon de marchandises, attelé à un véhicule moteur ou en un assemblage de wagons qui consiste en au moins deux wagons pouvant être déplacés grâce à une propulsion propre aux wagons, et le train ou l'assemblage de wagons présentant un câble continu d'alimentation en tension (L5, 15, 25, 35), un calculateur principal (CP), et un réseau continu de zone locale (RZL), **caractérisée en ce que,** sur les wagons, au moins un capteur pour les grandeurs électriques de mesure (11, 12, 21, 22, 31, 32) est disposé respectivement en amont et en aval d'un raccordement d'un transformateur électrique d'énergie (14, 24, 34) sur un des fils du câble d'alimentation en tension (L5, 15, 25, 35), et que les valeurs mesurées par les capteurs pour les grandeurs électriques de mesure (11, 12, 21, 22, 31, 32) peuvent être communiquées par l'intermédiaire du réseau de zone locale (RZL) au calculateur principal (CP) et qu'une caractéristique de situation du wagon peut être déduite du montant ou de la différence des valeurs déterminées et le sens de positionnement de la comparaison des valeurs mesurées par wagon.

2. Installation selon la revendication 1, **caractérisé en ce que** les capteurs pour les grandeurs électriques de mesure (11, 12, 21, 22, 31, 32) et le câble continu d'alimentation en tension (L5, 15, 25, 35) sont séparés l'un de l'autre par galvanisation.

3. Installation selon la revendication 1 ou 2, **caractérisé en ce que** le transformateur électrique d'énergie (14, 24, 34) est un organe fonctionnel de commande du wagon.

4. Installation selon une des revendications 1 à 3, **caractérisé en ce que** le transformateur électrique d'énergie (14, 24, 34) et au moins un transformateur électrique supplémentaire d'énergie sont disposés entre les capteurs pour les grandeurs électriques de mesure (11, 12, 21, 22, 31, 32).

5. Procédé de reconnaissance de la situation d'un wagon et du sens de positionnement d'un wagon dans un train ou un assemblage de wagons, le train consistant en au moins un wagon, notamment un wagon de marchandises, attelé à un véhicule moteur, ou un assemblage de wagons qui consiste en au moins deux wagons pouvant être déplacés grâce à une propulsion propre aux wagons, et le train ou l'assemblage de wagons présentant une ligne continue d'alimentation en tension (L5, 15, 25, 35) et un réseau continu de zone locale (RZL), **caractérisé en ce que,** lors du branchement d'un transformateur électrique d'énergie interne au wagon (14, 24, 34) au câble d'alimentation en tension (L5, 15, 25, 35), des mesures de courant sont réalisées en amont et en aval du transformateur électrique d'énergie (14, 24, 34), un montant ou un montant différentiel étant déterminé à partir des valeurs mesurées pour le courant en amont et en aval du transformateur électrique d'énergie (14, 24, 34) par wagon (1, 2, 3), et qu'un numéro logique interne au train est établi à partir du montant ou du montant différentiel des valeurs mesurées pour le courant et qu'à partir de là un numéro de situation du wagon des wagons (1, 2, 3) dans le train est déterminé, et que le sens de positionnement des wagons (1, 2, 3) dans le train est déterminé par comparaison des valeurs mesurées pour le courant par wagon.

6. Procédé selon la revendication 5, **caractérisé en ce qu'**au moins un transformateur électrique supplémentaire d'énergie est branché pour augmenter le montant différentiel pour les mesures de courant.
